# FASCICULE DE BREVET EUROPEEN

(11) **EP 0 347 302 B1**
(45) Date de publication et mention de la délivrance du brevet: **30.12.1992**
(21) Numéro de dépôt: 89401629.4
(22) Date de dépôt: 12.06.1989
(51) Int. Cl.: A47L 11/164

(54) **Dispositif de fixation d'un tampon de matière fibreuse et machine de nettoyage de surface équipée dudit dispositif**
Faserscheiben-Befestigungsvorrichtung und Bodenreinigungsmaschine, ausgestattet in solch einer Vorrichtung
Fibre pad attaching device and surface-cleaning machine provided with said device

(30) Priorité: 16.06.1988 FR 8808070
(43) Date de publication de la demande: 20.12.1989
(73) Titulaire: Plazanet, Maurice, 92330 Sceaux (FR)
(72) Inventeur: Plazanet, Maurice, 92330 Sceaux (FR)
(74) Mandataire: Bonnetat, Christian

(56) Documents cités:
- FR-A- 2 572 641
- GB-A- 2 028 115
- US-A- 3 703 739
- US-A- 4 407 040

## Description

La présente invention concerne un dispositif de fixation d'un tampon de matière fibreuse, ainsi qu'une machine de nettoyage de surface équipée dudit dispositif.

Plus particulièrement, quoique non exclusivement, l'invention s'applique à la fixation, dans une machine de nettoyage de surface, d'un support alternatif ou d'un disque rotatif de nettoyage en matière fibreuse. Jusqu'à présent, on utilise pour ce faire un grand nombre de picots de matière synthétique répartis sur un support de forme correspondant à celle du disque de nettoyage selon des inclinaisons variables par rapport audit support, tel que décrit dans US-A-3 703 739. Cette solution n'est pas entièrement satisfaisante. En effet, d'une part, il n'est pas facile de faire pénétrer les picots dans la matière fibreuse du fait de leur trop grande souplesse et, d'autre part, une fois que ceux-ci ont pénétré dans la matière fibreuse, ils n'assurent pas une fixation absolument efficace du disque de nettoyage, et ce dernier, en fonctionnement, c'est-à-dire tournant à grande vitesse, risque de s'échapper du support. Par ailleurs, le colmatage progressif du disque, après une utilisation plus ou moins prolongée, rend généralement encore plus difficile la pénétration des picots dans la matière fibreuse, lors du retournement dudit disque en vue d'en utiliser la face propre.

La présente invention a pour but d'éviter ces inconvénients, et concerne un dispositif de fixation d'un tampon de matière fibreuse, grâce auquel ce dernier, qu'il appartienne à un ustensile de nettoyage ou qu'il constitue un disque rotatif d'une machine de nettoyage de surface, peut être facilement et solidement fixé à un support même en cas de colmatage dudit tampon.

A cet effet, le dispositif de fixation d'un tampon de matière fibreuse est remarquable, selon l'invention, en ce qu'il comprend une pluralité d'ensembles de crochets métalliques, chaque ensemble comprenant une pluralité de paires desdits crochets, les dits crochets étant fixés à un support, les crochets de chaque paire étant opposés l'un à l'autre.

Cet agencement particulier des crochets, qui peuvent facilement pénétrer dans la matière fibreuse, garantit une meilleure fixation du tampon, même quand des efforts importants y sont appliqués, comme c'est le cas dans une machine de nettoyage de surface à disque rotatif.

Avantageusement, lesdits ensembles sont rectilignes.

Selon d'autres caractéristiques de l'invention, soit les crochets de chaque paire sont en regard l'un de l'autre, soit les crochets d'un ensemble sont décalés en quinconce.

En particulier, les crochets peuvent être en partie noyés dans une couche de résine prévue sur ledit support.

Selon une autre caractéristique de l'invention, chaque ensemble de crochets est réalisé à partir d'un ressort hélicoïdal coupé longitudinalement.

Selon encore une autre caractéristique de l'invention, chaque ensemble de crochets est réalisé à partir d'un ressort de section transversale triangulaire découpé longitudinalement.

Selon une autre caractéristique de l'invention, chaque paire de crochets présente une forme générale de V dont les extrémités des branches sont recourbées vers l'intérieur.

Avantageusement, dans ce dernier cas, chaque ensemble de crochets est constitué par une pluralité de paires de crochets reliées par une baguette solidaire du fond des V.

En particulier, pour la fixation d'un disque de nettoyage de surface en matière fibreuse, le dispositif comprend un support de forme discoïde correspondant à celle dudit disque de nettoyage, sur lequel support sont prévus des ensembles de crochets pour l'accrochage dudit disque de nettoyage audit support. Avantageusement, lesdits ensembles de crochets sont radiaux.

Les figures du dessin annexé feront bien comprendre comment l'invention peut être réalisée. Sur ces figures, des références identiques désignent des éléments semblables.

Les figures 1 et 2 illustrent un premier exemple de réalisation des crochets du dispositif de fixation selon l'invention.

Les figures 3 et 4 illustrent un deuxième exemple de réalisation des crochets du dispositif de fixation selon l'invention.

Les figures 5 et 6 illustrent un troisième exemple de réalisation des crochets du dispositif de fixation selon l'invention.

La figure 7 illustre un exemple d'agencement d'ensembles rectilignes de paires de crochets selon l'invention.

La figure 8 est une vue schématique en perspective d'une machine pour le nettoyage de surface qui peut être équipée du dispositif de fixation selon l'invention.

La figure 9 est une vue de dessus partielle d'un disque de support comportant des ensembles radiaux de paires de crochets selon l'invention.

La figure 10 est une vue en coupe transversale du disque de la figure 9.

Les figures du dessin annexé illustrent différentes formes de réalisation du dispositif de fixation d'un tampon de matière fibreuse selon l'invention (figures 1 à 7), ainsi que l'utilisation d'un tel dispositif dans une machine de nettoyage de surface (figures 8 à 10).

De façon générale, le dispositif de fixation de l'invention comprend des ensembles 1, notamment rectilignes, de paires 2 de crochets métalliques 3 fixés sur un support 4, les crochets 3 de chaque paire 2 étant opposés l'un à l'autre. Les crochets 3 peuvent être fixés sur le support 4 par l'intermédiaire d'une couche de résine 5 prévue sur celui-ci.

Les crochets 3 permettent la fixation d'un tampon 6 de matière fibreuse, comme un ustensile de nettoyage ménager, ou, comme on le verra par la suite, un disque rotatif d'une machine de nettoyage de surface. Dans le premier cas, la figure 7 illustre un agencement possible d'un certain nombre d'ensembles rectilignes 1 de paires de crochets 3.

Les crochets 3 d'un ensemble 1 peuvent être décalés en quinconce (figures 2 et 4). Chaque ensemble 1 de crochets 3 peut alors être obtenu à partir d'un ressort hélicoïdal coupé longitudinalement (figures 1 et 2), ou à partir d'un ressort de section transversale triangulaire découpé longitudinalement (figures 3 et 4). Dans le premier cas, comme montré sur la figure 1, la partie découpée L1 du ressort peut correspondre, par exemple, à 2/8 du "diamètre" de ce dernier, la partie L3 noyée dans la couche de résine 5 et la partie L2 en saillie de celle-ci correspondant, chacune, à 3/8 dudit diamètre. On remarquera que les sommets de deux crochets opposés peuvent former des saillies de hauteurs différentes ; par ailleurs, la partie découpée L1 du ressort peut l'être suivant un plan incliné par rapport à la surface libre de la couche 5. Dans le deuxième cas, comme montré sur la figure 3, une moitié de la "hauteur" du ressort peut être noyée dans la couche de résine 5, l'autre moitié faisant saillie de cette dernière.

Lorsque les crochets sont confectionnés à partir d'un ressort, on voit que les inclinaisons conjuguées d'une paire de crochets permettent de réagir correctement aux sollicitations omni-directionnelles.

Comme montré sur les figures 5 et 6, une autre possibilité consiste en ce que chaque paire 2 de crochets 3 en regard l'un de l'autre présente une forme générale de V dont les extrémités 7 des branches sont recourbées vers l'intérieur. Dans ce cas, comme montré sur la figure 6, chaque ensemble 1 de crochets 3 est constitué par une pluralité de paires 2 de crochets 3 reliées par une baguette 8 solidaire du fond 9 des V.

La machine 10 pour le nettoyage de surface, montrée sur la figure 8, comporte un châssis 11 sur lequel est monté un moteur 12. Deux roues 13 sont disposées de part et d'autre du châssis 11 à une extrémité de celui-ci. Par ailleurs, un manche 14, équipé d'une poignée 15 et d'organes de manoeuvre 16, est relié au châssis 11, du côté de celui-ci où sont disposées les roues 13. Le moteur 12 est destiné à entraîner un outil rotatif 17, éventuellement enveloppé par un capot de protection (non représenté).

L'outil 17 comporte un support de forme discoïde 18 auquel est fixé un disque 19 de nettoyage de surface en matière fibreuse, de forme correspondante.

La fixation du disque de nettoyage 19 au support 18 est assurée par des ensembles 1 de crochets 3 avantageusement radiaux partiellement noyés dans le support 18 (figures 9 et 10). On notera que, sur les figures 9 et 10, les crochets 3 ont été représentés conformément au premier exemple de réalisation montré sur les figures 1 et 2. Toutefois, il est bien entendu que d'autres formes de crochets, comme celles représentées sur les figures 3,4 et 5,6, pourraient être utilisées dans cette application.

## Revendications

1. Dispositif pour la fixation d'un tampon de matière fibreuse sur un support (4,5),
caractérisé en ce qu'il comprend une pluralité d'ensembles (1) de crochets métalliques (3), chaque ensemble (1) comprenant une pluralité de paires (2) desdits crochets, lesdits crochets étant fixés audit support et faisant saillie par rapport à celui-ci, les crochets (3) de chaque paire (2) étant opposés l'un à l'autre.

2. Dispositif selon la revendication 1,
caractérisé en ce que lesdits ensembles (1) sont rectilignes.

3. Dispositif selon la revendication 1 ou la revendication 2,
caractérisé en ce que les crochets (3) de chaque paire (2) sont en regard l'un de l'autre.

4. Dispositif selon la revendication 1 ou la revendication 2,
caractérisé en ce que les crochets (3) d'un ensemble (1) sont décalés en quinconce.

5. Dispositif selon l'une quelconque des revendications 1 à 4,
caractérisé en ce que les crochets (3) sont en partie noyés dans une couche de résine (5) prévue sur ledit support (4).

6. Dispositif selon l'une quelconque des revendications 1, 2, 4 ou 5,
caractérisé en ce que chaque ensemble (1) de crochets (3) est réalisé à partir d'un ressort hélicoïdal coupé longitudinalement.

7. Dispositif selon l'une quelconque des revendications 1,2,4 ou 5,
caractérisé en ce que chaque ensemble (1) de crochets (3) est réalisé à partir d'un ressort de section transversale triangulaire découpé longitudinalement.

8. Dispositif selon l'une quelconque des revendications 1,2,3 ou 5,
caractérisé en ce que chaque paire (2) de crochets (3) présente une forme générale de V dont les extrémités (7) des branches sont recourbées vers l'intérieur.

9. Dispositif selon la revendication 8,
caractérisé en ce que chaque ensemble (1) de crochets (3) est constitué par une pluralité de paires (2) de crochets (3) reliées par une baguette (8) solidaire du fond (9) des V.

10. Dispositif selon l'une quelconque des revendications 1 à 9, pour la fixation d'un disque de nettoyage de surface en matière fibreuse,
caractérisé en ce qu'il comprend un support de forme discoïde (18) correspondant à celle dudit disque de nettoyage (19), sur lequel support (18) sont prévus des ensembles (1) de crochets (3) pour l'accrochage dudit disque de nettoyage audit support.

11. Dispositif selon la revendication 10,
caractérisé en ce que lesdits ensembles (1) de crochets (3) sont radiaux.

12. Machine de nettoyage de surface,
caractérisée en ce qu'elle est équipée d'au moins un dispositif de fixation d'un tampon de matière fibreuse selon l'une quelconque des revendications 1 à 10.

## Patentansprüche

1. Befestigungsvorrichtung für eine Faserscheibe auf einem Träger (4, 5), dadurch gekennzeichnet, daß sie eine Vielzahl von Sätzen (1) metallischer Haken (3) umfaßt, wobei jeder Satz (1) eine Vielzahl von Paaren (2) der Haken umfaßt, die Haken an dem Träger befestigt sind und in Bezug auf diesen hervorstehen und die Haken (3) jedes Paares (2) einander gegenüberliegen.

2. Vorrichtung nach Anspruch 1, dadurch gekennzeichnet, daß die Sätze (1) geradlinig sind.

3. Vorrichtung nach Anspruch 1 oder 2, dadurch gekennzeichnet, daß die Haken (3) eines jeden Paares (2) einander gegenüberliegen.

4. Vorrichtung nach Anspruch 1 oder 2, dadurch gekennzeichnet, daß die Haken (3) eines Satzes (1) im Zickzack versetzt sind.

5. Vorrichtung nach einem der Ansprüche 1 bis 4, dadurch gekennzeichnet, daß die Haken (3) teilweise in eine Harzschicht (5) eingelassen sind, die auf dem Träger (4) vorgesehen ist.

6. Vorrichtung nach einem der Ansprüche 1, 2, 4 oder 5, dadurch gekennzeichnet, daß jeder Satz (1) der Haken (3) aus einer längsgeschnittenen zylindrischen Schraubenfeder hergestellt ist.

7. Vorrichtung nach einem der Ansprüche 1, 2, 4 oder 5, dadurch gekennzeichnet, daß jeder Satz (1) der Haken (3) aus einer längsgeschnittenen Feder mit dreieckförmigem Querschnitt hergestellt ist.

8. Vorrichtung nach einem der Ansprüche 1, 2, 3 oder 5, dadurch gekennzeichnet, daß jedes Paar (2) der Haken (3) in etwa die Form eines V aufweist, bei dem die Enden (7) der Schenkel nach innen gekrümmt sind.

9. Vorrichtung nach Anspruch 8, dadurch gekennzeichnet, daß jeder Satz (1) der Haken (3) durch eine Mehrzahl von Paaren (2) aus Haken (3) gebildet ist, die durch einen massiven Stab (8) am Boden (9) der V verbunden sind.

10. Vorrichtung nach einem der Ansprüche 1 bis 9 zur Befestigung einer Bodenreinigungsscheibe aus Fasermaterial, dadurch gekennzeichnet, daß sie einen Träger in Scheibenform (18) umfaßt, die der Form der Reinigungsscheibe (19) entspricht, wobei auf dem Träger (18) Sätze (1) von Haken (3) zum Verhaken der Reinigungsscheibe auf dem Träger vorgesehen sind.

11. Vorrichtung nach Anspruch 10, dadurch gekennzeichnet, daß die Sätze (1) der Haken (3) strahlenförmig angeordnet sind.

12. Bodenreingiungsmaschine, dadurch gekennzeichnet, daß sie mit wenigstens einer Befestigungsvorrichtung für eine Faserscheibe nach einem der Ansprüche 1 bis 10 versehen ist.

## Claims

1. Device for the attachment of a pad of fibrous material on a support (4, 5), characterised in that it comprises a plurality of sets (1) of metal hooks (3), each set (1) comprising a plurality of pairs (2) of the said hooks, the said hooks being attached to the said support and projecting from the latter, the hooks (3) of each pair (2) being opposite one another.

2. Device according to Claim 1, characterised in that the said sets (1) are rectilinear.

3. Device according to Claim 1 or Claim 2, characterised in that the hooks (3) of each pair (2) are facing one another.

4. Device according to Claim 1 or Claim 2, characterised in that the hooks (3) of a set (1) are offset in a staggered pattern.

5. Device according to any of Claims 1 to 4, characterised in that the hooks (3) are in part buried in a layer of resin (5) provided on the said support (4).

6. Device according to any of claims 1, 2, 4 or 5, characterised in that each set (1) of hooks (3) is constructed from a helical spring cut longitudinally.

7. Device according to any of claims 1, 2, 4 or 5, characterised in that each set (1) of hooks (3) is constructed from a spring of triangular cross-section cut longitudinally.

8. Device according to any of Claims 1, 2, 3 or 5, characterised in that each pair (2) of hooks (3) has the general shape of a V, the ends (7) of whose branches are curved inwards.

9. Device according to Claim 8, characterised in that each set (1) of hooks (3) is constituted by a plurality of pairs (2) of hooks (3) connected by a rod (8) securely attached to the bottoms (9) of the V's.

10. Device according to any of Claims 1 to 9, for the attachment of a surface cleaning disc of fibrous material, characterised in that it comprises a support (18) of a discoid shape corresponding to that of the said cleaning disc (19), on which support (18) are provided sets (1) of hooks (3) for the hooking of the said cleaning disc to the said support.

11. Device according to Claim 10, characterised in that the said sets (1) of hooks (3) are radial.

12. Surface cleaning machine, characterised in that it is fitted with at least one device for attaching a pad of fibrous material according to any of Claims 1 to 10.
